# EUROPÄISCHE PATENTSCHRIFT

(11) **EP 1 641 626 B1**
(45) Veröffentlichungstag und Bekanntmachung des Hinweises auf die Patenterteilung: **31.12.2008**
(21) Anmeldenummer: 04741671.4
(22) Anmeldetag: 28.05.2004
(51) Int. Cl.: B42B 4/02

(54) **HEFTAPPARAT MIT EINEM MINDESTENS EINEN HEFTKOPF TRAGENDEN HEFTZYLINDER**
WIRE STITCHER COMPRISING A STITCHING CYLINDER THAT CARRIES AT LEAST ONE STITCHING HEAD
BROCHEUSE PRESENTANT UN CYLINDRE DE BROCHAGE PORTANT AU MOINS UNE TETE DE BROCHAGE

(30) Priorität: 03.07.2003 DE 10329948
(43) Veröffentlichungstag der Anmeldung: 05.04.2006
(73) Patentinhaber: Koenig & Bauer Aktiengesellschaft, 97080 Würzburg (DE)
(72) Erfinder: MÜLLER, Robert, 67259 Heuchelheim (DE)
(74) Vertreter: Stiel, Jürgen
(86) Internationale Anmeldenummer: PCT/EP2004/050954
(87) Internationale Veröffentlichungsnummer: WO 2005/002870

(56) Entgegenhaltungen:
- EP-A- 0 023 986
- EP-A- 0 629 515
- WO-A-02/20229
- DE-A- 3 810 457

## Beschreibung

Die vorliegende Erfindung betrifft einen Heftapparat mit einem mindestens einen Heftkopf tragenden Heftzylinder gemäß dem Oberbegriff des Anspruches 1, 2 oder 3.

Derartige Heftapparate umfassen herkömmlicherweise einen Heftzylinder mit einem oder mehreren Heftköpfen und einen Schließzylinder, die jeweils um eine Rotationsachse drehbar sind und zwischen sich einen Spalt begrenzen, den die zu heftenden Druckerzeugnisse, insbesondere in einer Rollenrotationsdruckmaschine erzeugten Druckerzeugnisse, durchlaufen und dabei geheftet werden, wobei der Schließzylinder dem Heftkopf als Widerlager dient.

Die Zahl der zum Heften eines Druckerzeugnisses benötigten Heftklammern und ihr Abstand von einander hängt von der Länge der Falzlinie ab, entlang derer das Druckerzeugnis gefalzt und geheftet wird. Meist werden zwei oder drei Klammern eingesetzt. Wenn nacheinander Druckerzeugnisse mit unterschiedlichen Abmessungen verarbeitet werden sollen, kann beim Wechsel des Erzeugnisses eine umständliche Anpassung des Heftapparats erforderlich werden.

Die DE 38 10 457 A1 offenbart eine Rotationshefteinrichtung, deren Heftköpfe axial verschiebbar sind.

Der Erfindung liegt die Aufgabe zugrunde, einen Heftapparat mit einem mindestens einen Heftkopf tragenden Heftzylinder zu schaffen.

Die Aufgabe wird erfindungsgemäß durch die Merkmale des Anspruches 1, 2 oder 3 gelöst.

Ein wichtiger Vorteil des erfindungsgemäßen Heftapparates ist, dass er eine schnelle Anpassung der Position der Heftköpfe an die Abmessungen eines zu verarbeitenden Druckerzeugnisses erlaubt, ohne dass hierfür Teile ab- und wieder anmontiert werden müssen. Eine einfache Verschiebung der Heftköpfe ermöglicht eine schnelle Anpassung an wechselnde Formate.

Der mit dem Heftzylinder zusammenwirkende Schließzylinder trägt herkömmlicherweise Schließblöcke, die an ihrer den Heftköpfen zugewandten Seite Vertiefungen zum Führen der Schenkel einer Heftklammer während des Heftens tragen. Diese Schließblöcke sind zweckmäßigerweise zusammen mit den Heftköpfen verschiebbar.

Vorzugsweise sind zu diesem Zweck zwei Getriebe jeweils zum Umsetzen einer Drehbewegung in eine Verschiebung wenigstens eines der Heftköpfe bzw. wenigstens eines der Schließblöcke vorgesehen, und die Getriebe sind derart aneinander gekoppelt, dass sie Bewegungen des Heftkopfes und des Schließblocks jeweils über gleiche Strecken antreiben.

Eine jedem Heftkopf zugeordnete Heftdraht-Versorgungsvorrichtung ist vorzugsweise ebenfalls verschiebbar; auch ihre Verschiebung ist sinnvollerweise durch ein Getriebe antreibbar, das mit dem des Heftkopfes gekoppelt ist, so dass sich Heftkopf und Heftdraht-Versorgungsvorrichtung jeweils über gleiche Strecken verschieben.

Zum Umsetzen einer Drehung in eine Verschiebung eines Heftkopfes, eines Schließblocks oder einer Heftdraht-Versorgungsvorrichtung wird vorzugsweise eine Gewindespindel eingesetzt.

Diese hat vorzugsweise zwei gegenläufige Gewindeabschnitte, um jeweils zwei Heftköpfe, Schließblöcke oder Heftdraht-Versorgungsvorrichtungen gegenläufig zu verschieben.

Im Falle der Heftköpfe bzw. Schließblöcke ist eine solche Spindel vorzugsweise koaxial im Heftzylinder bzw. Schließzylinder gehalten.

Um einerseits am stehenden Heftapparat eine Verschiebung durch Drehen der Spindel zu ermöglichen, andererseits aber zu verhindern, dass eine Drehung der Zylinder selbst eine solche Verschiebung antreibt, ist die Spindel vorzugsweise über ein Ausgleichsgetriebe mit einer Stellwelle und mit dem Zylinder, in dem sie gehalten ist verbunden, und das Übersetzungsverhältnis des Ausgleichsgetriebes ist so gewählt, dass bei stehender Stellwelle die Spindel und der Zylinder mit gleicher Drehzahl rotieren.

Ausführungsbeispiele der Erfindung sind in den Zeichnungen dargestellt und werden im Folgenden beschrieben.

Es zeigen:
- Fig. 1: eine perspektivische Teilansicht eines Heftapparats;
- Fig. 2: einen schematischen Schnitt durch einen Zylinder des Heftapparats;
- Fig. 3 und 4: jeweils Schnitte durch abgewandelte Ausgestaltungen des Zylinders.

Fig. 1 ist eine perspektivische Ansicht eines Heftapparates, wobei Seitengestellplatten, ar denen die diversen Zylinder des Heftapparates gelagert sind, sowie Komponenten, die der Zufuhr der zu heftenden Druckerzeugnisse zu Heft- und Schließzylinder dienen, der Übersichtlichkeit halber nicht gezeigt sind.

Der in den Seitengestellplatten um eine Achse A drehbar gelagerte Heftzylinder 01 trägt zwei schematisch dargestellte Heftköpfe 02, die mit jeder Umdrehung des Heftzylinders 01 ein an einer dem Heftkopf 02 zugeordneten Heftdraht-Versorgungsvorrichtung 03 dargebotenes Drahtstück 04 greifen, abtrennen und zu einer Klammer biegen, um mit der Klammer anschließend ein Druckerzeugnis zu heften, das einen Spalt 06 zwischen dem Heftzylinder 01 und einem Schließzylinder 07 durchläuft.

Heftzylinder 01 und Schließzylinder 07 tragen an ihren axialen Enden zwei Zahnräder 08 bzw. 09, die über zwei Zwischenzahnräder 10; 11 aneinander gekoppelt sind. Ein gemeinsamer, nicht dargestellter Antriebsmotor greift an einem der Zahnräder 08; 09; 10 oder 11 an. Die Zahnzahlen der Zahnräder 08; 09; 10; 11 sind so gewählt, dass beide Zylinder 01; 07 mit gleicher oder der Heftkopfanzahl entsprechender Drehzahl rotieren.

Im Inneren der hohlen Zylinder 01; 07 ist jeweils koaxial eine Spindel 12 angeordnet, die in Fig. 1 nur am Heftzylinder 01 zu erkennen ist. Die zwei Heftköpfe 02 des Heftzylinders 01 greifen durch einen Schlitz 13 in dessen hohlem Mantel hindurch und weisen jeweils in einem in den Mantel eingreifenden Abschnitt eine Bohrung mit Innengewinde auf, die mit der Spindel 12 kämmt. Die zwei Heftköpfe 02 befinden sich an Abschnitten 12a; 12b (siehe Fig. 2) der Spindel 12 mit jeweils entgegengesetzt gleicher Gewindesteigung, so dass eine Drehung der Spindel 12 in Bezug auf den Heftzylinder 01 entgegengesetzt gleiche Bewegungen der Heftköpfe 02 entlang der Achse A hervorruft. Die Schließblöcke 14 des Schließzylinders 07 sind an diesem in gleicher Weise mit Hilfe der in dessen hohlen Innerem geführten Spindel 12 verschiebbar.

Aus dem Heftzylinder 01 und dem Schließzylinder 07 ist jeweils axial eine Stellwelle 16 herausgeführt, die, wie in Fig. 2 gezeigt, über ein Ausgleichsgetriebe 17, nämlich ein zweistufiges Planetengetriebe 17, an die Spindel 12 gekoppelt ist. Bei der in Fig. 2 schematisch gezeigten Ausgestaltung sind die Stellwelle 16 und die Spindel 12 jeweils mi einem Sonnenrad 18 bzw. 19 einer Stufe des Planetengetriebes 17 verbunden, und ein Hohlrad 21 ist fest mit dem Zahnrad 08 bzw. 09 verbunden, über das der betreffende Zylinder 01 im Betrieb des Heftapparats drehangetrieben wird. Fig. 2 zeigt das Zahnrad 08 direkt am Planetengetriebe 17; in der Ansicht der Fig. 1 befinden sich beide an verschiedenen Enden des Heftzylinders 01 und sind durch dessen starren Mantel gekoppelt.

Es kommt außer einem Planetengetriebe 17 auch eine beliebige andere Ausgleichsgetriebekonstruktion, z.B. ein Harmonic-Drive-Getriebe in Betracht, sofern sichergestellt ist, dass zwischen den drei Anschlüssen des Getriebes ein solches Übersetzungsverhältnis gilt, dass bei stehender Stellwelle 16 der Zylinder 01 bzw. 07 und die darin befindliche Spindel 12 mit gleicher Drehgeschwindigkeit rotieren, so dass im Betrieb die Heftköpfe 02 bzw. Schließblöcke 14 nicht entlang der Achse A; D wandern.

Des weiteren ist auch ein Servoantrieb (gekoppelt oder nicht gekoppelt) je Achse vorstellbar oder ein Handantrieb.

Die Stellwellen 16 des Heftzylinders 01 und des Schließzylinders 07 sind durch einen um zwei Ritzel 22 geschlungenen Zahnriemen 23 gekoppelt. Die Durchmesser der Ritzel 22 sind gleich, so dass die Spindeln 12 sich jeweils gleich bewegen und deckungsgleiche Bewegungen der Heftköpfe 02 und der Schließblöcke 14 antreiben.

Die Heftdraht-Versorgungsvorrichtungen 03 sind auf zwei fest mit den Seitenplatten verbundenen Führungsspindeln 24 parallel zur Achse A verschiebbar gehalten. Eine Gewindespindel 26, die wie die Gewindespindel 12 zwei Gewindeabschnitte mit entgegengesetzt gleicher Steigung aufweist, ist mit Innengewinden der Versorgungsvorrichtungen 03 im Eingriff und über ein weiteres Paar von Ritzeln 27 und einen Zahnriemen 28 an die Stellwelle 16 des Heftzylinders 01 gekoppelt. So folgen auch die Heftdraht-Versorgungsvorrichtungen 03 jeder Verstellung der Heftköpfe 02. Eine einzige Verstellbewegung genügt, um Heftköpfe 02, Versorgungsvorrichtungen 03 und Schließblöcke 14 unter exakter Beibehaltung ihrer Ausrichtung aufeinander zu verschieben.

Selbstverständlich könnte die Kopplung über Zahnriemen 23; 28 auch durch eine Kopplung über Zahnräder oder dergleichen ersetzt werden, die gewährleistet, dass die Gewindespindeln 12; 26 jeweils gleiche Drehwege zurücklegen.

Fig. 3 zeigt eine Abwandlung des Schnitts der Fig. 2, bei der am Heftzylinder 01 drei Heftköpfe 02 angeordnet sind. Die Gewindespindel 12 erstreckt sich durch alle drei Heftköpfe 02, hat aber in ihrem mittleren Abschnitt, an dem der mittlere Heftkopf 02 angeordnet ist, kein Gewinde und kann daher frei rotieren, ohne den mittleren Heftkopf 02 zu verschieben. Dieser ist unmittelbar am Mantel des Heftzylinders 01 gegen axiale Verschiebung gesichert. Die zwei seitlichen Heftköpfe 02 halten stets gleichen Abstand zum mittleren Heftkopf 02 ein. Komplementär zum dritten Heftkopf ist selbstverständlich auch ein dritter Schließblock 14 am Schließzylinder 07 und eine dritte Heftdraht-Versorgungsvorrichtung 03 vorgesehen, die nicht eigens in einer Fig. dargestellt sind.

Die Ausgestaltung der Fig. 4 weist zwei Gewindespindeln 12 auf, die sich jeweils nur übe eine Hälfte der Länge des Zylinders 01 erstrecken. Jede Gewindespindel 12 trägt einen Heftkopf 02 und ist durch ein Planetengetriebe 17 unabhängig von der anderen drehantreibbar. So können auch asymmetrische Positionen der Heftköpfe 02 (bzw. der Schließblöcke und der Heftdraht-Versorgungsvorrichtungen 03) in Bezug auf die Mittelebene des Heftapparates eingestellt werden.

### Bezugszeichenliste

- 01: Zylinder, Heftzylinder
- 02: Heftkopf
- 03: Heftdraht-Versorgungsvorrichtung
- 04: Drahtstück
- 05: -
- 06: Spalt
- 07: Zylinder, Schließzylinder
- 08: Zahnrad
- 09: Zahnrad
- 10: Zahnrad, Zwischenzahnrad
- 11: Zahnrad, Zwischenzahnrad
- 12: Spindel
- 13: Schlitz
- 14: Schließblock
- 15: -
- 16: Stellwelle
- 17: Getriebe, Ausgleichsgetriebe, Planetengetriebe
- 18: Sonnenrad
- 19: Sonnenrad
- 20: -
- 21: Hohlrad
- 22: Ritzel
- 23: Zahnriemen
- 24: Führungsspindel
- 25: -
- 26: Gewindespindel
- 27: Ritzel
- 28: Zahnriemen

- 12a: Abschnitt, Gewindeabschnitt
- 12b: Abschnitt, Gewindeabschnitt

- A: Achse, Rotationsachse
- D: Achse, Rotationsachse

## Patentansprüche

1. Heftapparat mit einem mindestens einen Heftkopf (02) tragenden Heftzylinder (01) und einem als Widerlager beim Heften dienenden Schließzylinder (07), die jeweils um eine Rotationsachse (A; D) drehbar sind und zwischen sich einen Spalt (06) für den Durchgang eines zu heftenden Druckerzeugnisses begrenzen, wobei der Heftkopf (02) entlang der Achse (A) des Heftzylinders (01) einstellbar ist, **dadurch gekennzeichnet, dass** mindestens ein Schließblock (14) des Schließzylinders (07) gemeinsam mit dem Heftkopf (02) einstellbar ist.

2. Heftapparat mit einem mindestens einen Heftkopf (02) tragenden Heftzylinder (01) und einem als Widerlager beim Heften dienenden Schließzylinder (07), die jeweils um eine Rotationsachse (A; D) drehbar sind und zwischen sich einen Spalt (06) für den Durchgang eines zu heftenden Druckerzeugnisses begrenzen, wobei der Heftkopf (02) entlang der Achse (A) des Heftzylinders (01) einstellbar ist, **dadurch gekennzeichnet, dass** dem Heftkopf (02) eine verschiebbare Heftdraht-Versorgungsvorrichtung (03) zugeordnet ist.

3. Heftapparat mit einem mindestens einen Heftkopf (02) tragenden Heftzylinder (01) und einem als Widerlager beim Heften dienenden Schließzylinder (07), die jeweils um eine Rotationsachse (A; D) drehbar sind und zwischen sich einen Spalt (06) für den Durchgang eines zu heftenden Druckerzeugnisses begrenzen, wobei der Heftkopf (02) entlang der Achse (A) des Heftzylinders (01) einstellbar ist, **dadurch gekennzeichnet, dass** in axialer Richtung mindestens zwei Heftköpfe (02) angeordnet sind und diese beiden Heftköpfe gemeinsam einstellbar sind.

4. Heftapparat nach Anspruch 1 oder 2, **dadurch gekennzeichnet, dass** in axialer Richtung mindestens zwei Heftköpfe angeordnet sind und diese beiden Heftköpfe (02) gemeinsam einstellbar sind.

5. Heftapparat nach Anspruch 3 oder 4, **dadurch gekennzeichnet, dass** die beiden Heftköpfe (02) gegenläufig einstellbar sind.

6. Heftapparat nach Anspruch 2 oder 3, **dadurch gekennzeichnet, dass** der Schließzylinder (07) mit den Heftköpfen (02) verschiebbare Schließblöcke (14) trägt.

7. Heftapparat nach Anspruch 1 oder 6, **dadurch gekennzeichnet, dass** ein erstes Getriebe (17, 12) zum Einstellen des mindestens einen Heftkopfes (02) und ein zweites Getriebe (17, 12) zum Einstellen des mindestens einen Schließblockes (14) gekoppelt sind, um Heftkopf (02) und Schließblock (14) über jeweils gleiche Strecken zu verschieben.

8. Heftapparat nach Anspruch 1 oder 3, **dadurch gekennzeichnet, dass** jedem Heftkopf (02) eine verschiebbare Heftdraht-Versorgungsvorrichtung (03) zugeordnet ist.

9. Heftapparat nach Anspruch 2 oder 8, **dadurch gekennzeichnet, dass** die Heftdraht-Versorgungsvorrichtung (03) gemeinsam mit dem Heftkopf (02) einstellbar ist.

10. Heftapparat nach Anspruch 6 oder 9, **dadurch gekennzeichnet, dass** die Heftdraht-Versorgungsvorrichtung (03), der Schließblock (14) und der Heftkopf (02) gemeinsam einstellbar sind.

11. Heftapparat nach Anspruch 2, 8 oder 9, **dadurch gekennzeichnet, dass** ein erstes Getriebe (17, 12) zum Umsetzen mindestens eines Heftkopfes (02) und ein drittes Getriebe (26) zum Einstellen der mindestens einen
Heftdraht-Versorgungsvorrichtung (03) gekoppelt sind, um Heftkopf (02) und
Heftdraht-Versorgungsvorrichtung (03) über jeweils gleiche Strecken zu
verschieben.

12. Heftapparat nach Anspruch 7 oder 11, **dadurch gekennzeichnet, dass** das erste Getriebe (12, 17) eine Drehbewegung in eine Axialbewegung umsetzt.

13. Heftapparat nach Anspruch 7, **dadurch gekennzeichnet, dass** das zweite Getriebe (17, 12) eine Drehbewegung in eine Axialbewegung umsetzt.

14. Heftapparat nach Anspruch 11, **dadurch gekennzeichnet, dass** das dritte Getriebe (26) eine Drehbewegung in eine Axialbewegung umsetzt.

15. Heftapparat nach Anspruch 7, 11, 12, 13 oder 14, **dadurch gekennzeichnet, dass** wenigstens eines der Getriebe (12,17) eine Spindel (12) mit gegenläufigen Gewindeabschnitten (12a; 12b) aufweist.

16. Heftapparat nach Anspruch 15, **dadurch gekennzeichnet, dass** die Spindel (12) koaxial in einem der Zylinder (01; 07) gehalten ist.

17. Heftapparat nach Anspruch 15, **dadurch gekennzeichnet, dass** die Spindel (12) über ein Ausgleichsgetriebe (17) mit einer Stellwelle (16) und dem Zylinder (01; 07), in dem sie gehalten ist, verbunden ist, wobei das Übersetzungsverhältnis des Ausgleichsgetriebes (17) so gewählt ist, dass bei stehender Stellwelle (16) die Spindel (12) und der Zylinder (01; 07) mit gleicher Drehzahl rotieren.

## Claims

1. A stitcher with a stitching cylinder (01) bearing at least one stitching head (02) and a closing cylinder (07) serving as an abutment surface during stitching, each of which are rotatable about an axis of rotation (A; D) and define between them a gap (06) for a printed product which is to be stitched to pass through, the stitching head (02) being adjustable along the axis (A) of the stitching cylinder (01), **characterised in that** at least one closing block (14) of the closing cylinder (07) is adjustable together with the stitching head (02).

2. A stitcher with a stitching cylinder (01) bearing at least one stitching head (02) and a closing cylinder (07) serving as an abutment surface during stitching, each of which are rotatable about an axis of rotation (A; D) and define between them a gap (06) for a printed product which is to be stitched to pass through, the stitching head (02) being adjustable along the axis (A) of the stitching cylinder (01), **characterised in that** a displaceable stitching-wire supply device (03) is associated with the stitching head (02).

3. A stitcher with a stitching cylinder (01) bearing at least one stitching head (02) and a closing cylinder (07) serving as an abutment surface during stitching, each of which are rotatable about an axis of rotation (A; D) and define between them a gap (06) for a printed product which is to be stitched to pass through, the stitching head (02) being adjustable along the axis (A) of the stitching cylinder (01), **characterised in that** at least two stitching heads (02) are arranged in the axial direction and these two stitching heads are jointly adjustable.

4. A stitcher according to Claim 1 or 2, **characterised in that** at least two stitching heads are arranged in the axial direction and these two stitching heads (02) are jointly adjustable.

5. A stitcher according to Claim 3 or 4, **characterised in that** the two stitching heads (02) are adjustable in opposite directions.

6. A stitcher according to Claim 2 or 3, **characterised in that** the closing cylinder (07) bears closing blocks (14) which can be displaced with the stitching heads (02).

7. A stitcher according to Claim 1 or 6, **characterised in that** a first gear mechanism (17, 12) for adjusting the at least one stitching head (02) and a second gear mechanism (17, 12) for adjusting the at least one closing block (14) are coupled in order to displace the stitching head (02) and closing block (14) over identical paths in each case.

8. A stitcher according to Claim 1 or 3, **characterised in that** a displaceable stitching-wire supply device (03) is associated with each stitching head (02).

9. A stitcher according to Claim 2 or 8, **characterised in that** the stitching-wire supply device (03) is jointly adjustable with the stitching head (02).

10. A stitcher according to Claim 6 or 9, **characterised in that** the stitching-wire supply device (03), the closing block (14) and the stitching head (02) are jointly adjustable.

11. A stitcher according to Claim 2, 8 or 9, **characterised in that** a first gear mechanism (17, 12) for translating at least one stitching head (02) and a third gear mechanism (26) for adjusting the at least one stitching-wire supply device (03) are coupled in order to displace the stitching head (02) and stitching-wire supply device (03) over identical paths in each case.

12. A stitcher according to Claim 7 or 11, **characterised in that** the first gear mechanism (12, 17) converts a rotary movement into an axial movement.

13. A stitcher according to Claim 7, **characterised in that** the second gear mechanism (17, 12) converts a rotary movement into an axial movement.

14. A stitcher according to Claim 11, **characterised in that** the third gear mechanism (26) converts a rotary movement into an axial movement.

15. A stitcher according to Claim 7, 11, 12, 13 or 14, **characterised in that** at least one of the gear mechanisms (12, 17) has a spindle (12) with threaded sections (12a; 12b) running in opposite directions.

16. A stitcher according to Claim 15, **characterised in that** the spindle (12) is held coaxially in one of the cylinders (01; 07).

17. A stitcher according to Claim 15, **characterised in that** the spindle (12) is connected via a differential gear (17) to an actuating shaft (16) and the cylinder (01; 07) in which it is held, the gear ratio of the differential gear (17) being selected such that when the actuating shaft (16) is stationary the spindle (12) and the cylinder (01; 07) rotate at the same speed.

## Revendications

1. Brocheuse présentant un cylindre de brochage (01) portant au moins une tête de brochage (02) et présentant un cylindre de fermeture (07) servant de contre-appui lors du brochage, les cylindres étant chacun susceptibles de tourner autour d'un axe de rotation (A ; D) et délimitant entre eux un intervalle (06) pour le passage d'un produit d'impression à brocher, la tête de brochage (02) étant réglable le long de l'axe (A) du cylindre de brochage (01), **caractérisée en ce qu'**au moins un bloc de fermeture (14) du cylindre de fermeture (07) est réglable, conjointement avec la tête de brochage (02).

2. Brocheuse présentant un cylindre de brochage (01) portant au moins une tête de brochage (02) et présentant un cylindre de fermeture (07) servant de contre-appui lors du brochage, les cylindres étant chacun susceptibles de tourner autour d'un axe de rotation (A ; D) et délimitant entre eux un intervalle (06) pour le passage d'un produit d'impression à brocher, la tête de brochage (02) étant réglable le long de l'axe (A) du cylindre de brochage (01), **caractérisée en ce qu'**un dispositif d'alimentation en fil de brochage (03) déplaçable est associé à la tête de brochage (02).

3. Brocheuse présentant un cylindre de brochage (01) portant au moins une tête de brochage (02) et présentant un cylindre de fermeture (07) servant de contre-appui lors du brochage, les cylindres étant chacun susceptibles de tourner autour d'un axe de rotation (A ; D) et délimitant entre eux un intervalle (06) pour le passage d'un produit d'impression à brocher, la tête de brochage (02) étant réglable le long de l'axe (A) du cylindre de brochage (01), **caractérisée en ce qu'**au moins deux têtes de brochage (02) sont disposées en direction axiale et ces deux têtes de brochage sont réglables conjointement.

4. Brocheuse selon la revendication 1 ou 2, **caractérisée en ce qu'**au moins deux têtes de brochage sont disposées en direction axiale et ces deux têtes de brochage (02) sont réglables conjointement.

5. Brocheuse selon la revendication 3 ou 4, **caractérisée en ce que** les deux têtes de brochage (02) sont réglables en sens inverse.

6. Brocheuse selon la revendication 2 ou 3, **caractérisée en ce que** le cylindre de fermeture (07) avec les têtes de brochage (02) porte des blocs de fermeture (14) déplaçables.

7. Brocheuse selon la revendication 1 ou 6, **caractérisée en ce qu'**une première transmission (17, 12), pour le réglage de la au moins une tête de brochage (02), et une deuxième transmission (17, 12), pour le réglage du au moins un bloc de fermeture (14), sont couplées, pour déplacer la tête de brochage (02) et le bloc de fermeture (14), chaque fois sur des courses de déplacement identiques.

8. Brocheuse selon la revendication 1 ou 3, **caractérisée en ce qu'**un dispositif d'alimentation en fil de brochage (03) déplaçable est associé à chaque tête de brochage (02).

9. Brocheuse selon la revendication 2 ou 8, **caractérisée en ce que** le dispositif d'alimentation en fil de brochage (03) est réglable, conjointement avec la tête de brochage (02).

10. Brocheuse selon la revendication 6 ou 9, **caractérisée en ce que** le dispositif d'alimentation en fil de brochage (03), le bloc de fermeture (14) et la tête de brochage (02) sont réglables conjointement.

11. Brocheuse selon la revendication 2, 8 ou 9, **caractérisée en ce qu'**une première transmission, pour convertir cinématiquement au moins une tête de brochage (02), et une troisième transmission (26), pour régler le au moins un dispositif d'alimentation en fil de brochage (03), sont couplées, de manière à déplacer la tête de brochage (02) et le dispositif d'alimentation en fil de brochage (03), chaque fois sur des courses de déplacement identiques.

12. Brocheuse selon la revendication 7 ou 11, **caractérisée en ce que** la première transmission (12, 17) convertit un mouvement rotatif en un mouvement axial.

13. Brocheuse selon la revendication 7, **caractérisée en ce que** la deuxième transmission (17, 12) convertit un mouvement rotatif en un mouvement axial.

14. Brocheuse selon la revendication 11, **caractérisée en ce que** la troisième transmission (26) convertit un mouvement rotatif en un mouvement axial.

15. Brocheuse selon la revendication 7, 11, 12, 13 ou 14, **caractérisée en ce qu'**au moins l'une des transmission (12, 17) présente une broche (12) ayant des tronçons filetés (12a ; 12b) à pas en sens contraire.

16. Brocheuse selon la revendication 15, **caractérisée en ce que** la broche (12) est maintenue coaxialement dans l'un des cylindres (01 ; 07).

17. Brocheuse selon la revendication 15, **caractérisée en ce que** la broche (12) est reliée, par l'intermédiaire d'une transmission compensatrice (17), à un arbre de réglage (16) et au cylindre (01 ; 07), dans lequel elle est maintenue, le rapport de transmission de la transmission compensatrice (17) étant choisi tel que, lorsque l'arbre de réglage (16) est stationnaire, la broche (12) et le cylindre (01 ; 07) tournent à vitesse de rotation identique.
